# EUROPÄISCHE PATENTSCHRIFT

(11) **EP 1 382 470 B1**
(45) Veröffentlichungstag und Bekanntmachung des Hinweises auf die Patenterteilung: **17.08.2005**
(21) Anmeldenummer: 02291813.0
(22) Anmeldetag: 18.07.2002
(51) Int. Cl.: B60H 1/22, H05B 3/22

(54) **Vorrichtung zum Austausch von Wärme**
Heat exchange appliance
Echangeur de chaleur

(43) Veröffentlichungstag der Anmeldung: 21.01.2004
(73) Patentinhaber: Behr France S.A.R.L., 68250 Rouffach (FR)
(72) Erfinder: Brun, Michel, 68740 Rustenhart (FR); Schmittheisler, Christophe, 67680 Epfig (FR); Miss, Pascal, 67600 Selestat (FR); Lucas, Gregory, 68250 Rouffach (FR); Laumonnerie, Yannick, 68250 Rouffach (FR); Mougey, Mathieu, 68190 Ensisheim (FR)
(74) Vertreter: Grauel, Andreas, Dr.

(56) Entgegenhaltungen:
- EP-A- 0 616 486
- DE-A- 4 321 474
- DE-A- 19 911 547
- US-A- 5 665 261

## Beschreibung

Die vorliegende Erfindung betrifft eine Vorrichtung zum Austausch von Wärme und insbesondere eine elektrische Heizvorrichtung. Derartige Vorrichtungen zum Austausch von Wärme werden beispielsweise zum Beheizen von Luft in Kraftfahrzeugen verwendet.

Die vorliegende Erfindung wird nachfolgend am Beispiel einer elektrischen Heizvorrichtung zum Beheizen des Innenraums eines Kraftfahrzeuges beschrieben. Es sei jedoch darauf hingewiesen, dass die erfindungsgemäße Vorrichtung auch für andere Anwendungszwecke geeignet ist.

Eine solche elektrische Heizvorrichtung zum Beheizen der in den Innenraum eines Kraftfahrzeuges geleiteten Luft besteht aus elektrischen Heizelementen und Wärmeleitern, an welchen die zu erwärmende Luft vorbeiströmt. Als elektrische Heizelemente werden beispielsweise keramische Heizelemente mit positiven Temperaturkoeffizienten (PTC-Heizelemente) verwendet.

Die von den Heizelementen abgegebene Wärme wird mittels Wärmeleitern, welche beispielsweise in Form von Wellrippen oder Lamellen ausgeführt sind, an die zu erwärmende Luft abgeführt.

Ferner ist es bekannt, die elektrische Verbindung der PTC-Elemente mit der jeweiligen Stromquelle durch Verwendung von Kontaktblechen zu erreichen. Die Heizelemente werden üblicherweise in einer Aufnahmeeinrichtung gehalten, an welcher auch Steuereinrichtungen, beispielsweise Leistungstransistoren oder ähnliche elektrischen Schalt- bzw. Steuerelementen, angebracht sein können.

Die EP 0616 486 A1 offenbart einen Heizapparat um ein Fluid zu erwärmen, wobei wellenförmige Wärmetransferelemente und dazwischen liegende Platten und Widerstandsheizelemente vorgesehen sind.

Aufgabe der vorliegenden Erfindung ist die Bereitstellung einer Vorrichtung zum Austauschen von Wärme, die so gestaltet ist, dass sowohl die Verbindung der elektrischen Heizelemente mit der Spannungsquelle als auch die Wärmeleitung zwischen dem PTC-Element und der Luft in einfacher Weise bereitgestellt werden kann.

Die Aufgabe wird durch eine Vorrichtung gemäß Anspruch 1 gelöst.

Eine erfindungsgemäße Vorrichtung zum Austausch von Wärme, insbesondere für ein Kraftfahrzeug, weist wenigstens eine Wärmetauscherbaugruppe auf, die so gestaltet ist, dass die Vorrichtung zum Austausch von Wärme bezüglich der Heizfläche, der Heizleistung und der Heizstufung sowie der Heizleistungsverteilung einfach einem vorgegebenen Verwendungszweck angepasst werden kann.

Bevorzugte Ausführungsformen der erfindungsgemäßen Vorrichtung zum Austausch von Wärme sind Gegenstand der Unteransprüche.

Eine erfindungsgemäße Vorrichtung zum Austausch von Wärme weist gemäß einer bevorzugten Ausführungsform eine Wärmetauscherbaugruppe auf, welche wenigstens eine erste Komponente aufweist, deren Temperatur sich in Abhängigkeit eines durch die Komponente fließenden elektrischen Stromes ändert. Insbesondere ist die erste Komponente wenigstens ein elektrisches Heizelement, das mit einer elektrischen Stromquelle verbunden ist.

Ferner weist die Wärmetauscherbaugruppe eine zweite Komponente zum Austausch von Wärme mit dem die Wärmetauscherbaugruppe umströmenden Medium auf.

Unter dem Begriff "Heizelement" im Sinne der vorliegenden Erfindung ist ein Element oder eine Gruppe von Elementen zu verstehen, durch welche elektrische Energie in Wärmeenergie umgewandelt wird. Derartige Heizelemente können beispielsweise keramische Heizelemente mit positiven Temperaturkoeffizienten (PTC-Heizelemente) sein. Im Rahmen der Erfindung können jedoch auch andere Heizelemente, wie zum Beispiel WiderstandsHeizelemente, Plasma-Heizelemente und/oder dergleichen Verwendung finden.

Die Wärmetauscherbaugruppe, die wenigstens ein elektrisches Heizelement und insbesondere zwei zweite Komponenten zum Austausch von Wärme aufweist, ist gemäß einer bevorzugten Ausführungsform in einer Aufnahmeeinrichtung angeordnet.

Die zweite oder zweiten Komponenten sind aus einem Material definierter elektrischer und thermischer Leitfähigkeit hergestellt. Die Anordnung der ersten und zweiten Komponenten der Wärmetauscherbaugruppe erfolgt in der Weise, dass sich wenigstens eine erste und eine zweite Komponente der Wärmetauscherbaugruppe in der Art berühren, dass der Austausch von thermischer und/oder elektrischer Energie begünstigt wird.

In einer besonders bevorzugten Ausführungsform ist die zweite Komponente der Wärmetauscherbaugruppe ein Gitter, das aus metallischen und/oder synthetischen Materialien hergestellt wird.

Unter "Gitter" wird im Sinne der vorliegenden Erfindung ein Geflecht aus metallischem und/oder synthetischem Material verstanden, welches Öffnungen aufweist, die regelmäßig oder unregelmäßig über die Hauptausdehnungsrichtungen des Gitters verteilt sind und welche im wesentlichen durch den Abstand der einzelnen fadenförmigen Grundelemente. Als Grundelemente können beispielsweise Drähte mit einem vorgegebenen Querschnittsdurchmesser vorgesehen sein.

Ferner ergibt sich durch die Zahl der verwendeten Drähte, deren Durchmesser und der Gitterstruktur eine vorgegebene geschlossene Fläche. Dieser geschlossenen Fläche steht ferner eine sogenannte offene Fläche gegenüber. Sie ergibt sich aus der Differenz der strömungsseitigen Oberfläche des Wärmetauschers und der offenen Fläche des Wärmetauschergitters.

Ferner kann das Gitter auch im Sinne eines Gewebes oder Geflechtes verstanden werden, wobei auch gelegte Strukturen im Sinne der vorliegenden Erfindung als Gewebe oder Geflecht verstanden werden.

Gemäß der vorliegenden Erfindung ist das Gitter mit wenigstens einem Teil des Rahmenelements elektrisch leitend verbunden. Diese Verbindung wird entweder durch Kontakt der Oberflächenstrukturen des Gitters mit der Aufnahmeeinrichtung oder durch die Verwendung eines leitenden Verbindungsmittels erreicht.

Gemäß einer besonders bevorzugten Ausführungsform der vorliegenden Erfindung wird die Verbindung zwischen der Aufnahmeeinrichtung und den Gittern mit einer Schweißverbindung, einer Klebverbindung, einer Lötverbindung und/oder Schraub-/Nietverbindung erreicht.

Das die Wärmetauscherbaugruppe umströmende Medium ist vorzugsweise ein gasförmiges oder flüssiges Medium. Besonders bevorzugt ist, dass das die Wärmetauscherbaugruppe umströmende Medium Luft ist, welche in einem Kraftfahrzeug in dessen Fahrzeuginnenraum gefördert wird, um diesen zu temperieren.

Um die erste und die zweite Komponente der Wärmetauscherbaugruppe miteinander berührend zu verbinden, ist gemäß einer besonders bevorzugten Ausführungsform eine dritte Komponente vorgesehen, welche die beiden Komponenten der Wärmetauscherbaugruppe in einer vorgegebenen Position miteinander verbindet und auch die Übertragung von elektrischer und/oder thermischer Energie in einem vorgegebenen Umfang bereitstellt.

Die Übertragung von elektrischer und/oder thermischer Energie im Sinne der vorliegenden Erfindung kann entweder durch eine direkte Berührung der ersten und zweiten Komponente erfolgen, wobei maßgeblich deren Oberflächenstruktur und Berührungspunkte zum Austauschen der Energie dienen. Ferner kann die Berührung der beiden Komponenten indirekt über die fixierende dritte Komponente erfolgen. Auch eine Kombination der beiden Übertragungswege ist im Sinne der vorliegenden Erfindung.

Solch eine dritte Komponente kann gemäß der vorliegenden Erfindung ein Verbindungselement wie beispielsweise ein Klebstoff, eine Schweißnaht oder eine Lötstelle sein. Ferner ist im Sinne der vorliegenden Erfindung auch eine dritte Komponente, welche als mechanisches Befestigungselement ausgeführt ist und die Komponenten reib- und/oder formschlüssig miteinander verbindet. Dies kann insbesondere eine Klemmvorrichtung, eine Verschraubung und/oder eine Nietverbindung etc. sein.

Gemäß einer weiteren bevorzugten Ausführungsform ist die erste Komponente der Wärmetauscherbaugruppe in bezug auf die Hauptströmungsrichtung des umströmenden Mediums mit einem vorgegebenen Winkel angeordnet.

Als Hauptströmungsrichtung wird gemäß der vorliegenden Erfindung die Strömungsrichtung eines Mediums verstanden, welche im wesentlichen durch die innere Begrenzung eines Strömungsweges oder -kanals bestimmt wird.

In einer besonders bevorzugten Ausführungsform wird die Ausrichtung der ersten Komponente in bezug auf das umströmende Medium durch die vorgegebene Wärmeübertragung zwischen dem elektrischen Heizelement und dem umströmenden Medium und/oder dem Druckabfall des durchströmenden Mediums festgelegt. Beispielhaft sei hierzu angeführt, dass die elektrischen Heizelemente, die im wesentlichen eine flächige Grundform besitzen, um eine maximale Wärmeübertragung zu erreichen, mit der Hauptausdehnungsrichtung senkrecht zur Strömungsrichtung angeordnet werden. Es ist auch im Sinne der vorliegenden Erfindung, die PTC-Elemente mit einem vorgegebenen Winkel zwischen 0 Grad und 90 Grad im Luftstrom anzuordnen.

Gemäß einer weiteren bevorzugten Ausführungsform dient die zweite Komponente dazu, eine elektrische Verbindung zwischen der ersten Komponente, insbesondere dem elektrischen Heizelement und einer Spannungsquelle, bereitzustellen.

Dies kann beispielsweise dadurch erfolgen, dass die erste Komponente zwischen zwei zweite Komponenten angeordnet und mit diesen so verbunden wird, dass der Austausch von elektrischer und thermischer Energie ermöglicht wird. In einer weiteren Ausführungsform der vorliegenden Erfindung werden beispielsweise drei Gitter (zweite Komponenten) und zwei elektrische Heizelemente (erste Komponente) alternierend angeordnet. Diese Anordnung ermöglicht es, die elektrische Verbindung zwischen den Heizelementen und der Spannungsquelle mit einer möglichst geringen Zahl von Kontaktstellen bereitzustellen. Insbesondere bei der zuvor beschriebenen Anordnung ist es möglich, mehrere Heizelemente einer Reihe mittels einer Klemmstelle zusammenzufassen, ohne jedoch die getrennte Ansteuerung der einzelnen Reihen einzubüßen.

Gemäß einer weiteren bevorzugten Ausführungsform weist die Wärmetauscherbaugruppe eine rahmenförmige Aufnahmeeinrichtung auf, die wenigstens aus zwei seitlichen Rahmenschenkeln und wenigstens einem oberen und unteren Rahmenschenkel besteht. Diese Rahmenschenkel, die in einem vorgegebenen Winkel zueinander angeordnet sind, spannen eine Fläche auf, innerhalb welcher die Wärmetauscherbaugruppe oder die Wärmetauscherbaugruppen gehalten werden.

Es liegt auch im Sinne der vorliegenden Erfindung, die einzelnen Wärmetauscherbaugruppen in der Art miteinander zu kombinieren, dass eine vorgegebene Wärmemenge an den vorbeiströmenden Luftstrom abgegeben werden kann. Insbesondere stellt die Erfindung eine Wärmetauscherbaugruppe zur Verfügung, die unter anderem aufgrund der geringen Bautiefe, auch mehrfach in einem oder mehreren Strömungswegen angeordnet werden kann.

Gemäß einer weiteren bevorzugten Ausführungsform ist mindestens ein Rahmenschenkel so gestaltet, dass zwischen einer damit in Berührung stehenden zweiten Komponente ein elektrisch leitender Kontakt bereitgestellt wird.

Gemäß einer bevorzugten Ausführungsform ist ein weiterer Rahmenschenkel so gestaltet, dass eine getrennte Kontaktierung der elektrischen Heizelemente und der zweiten Komponenten erfolgen kann. Dies wird insbesondere dadurch erreicht, dass beispielsweise der obere Rahmenschenkel aus einem nicht leitenden, das heißt isolierenden, Material hergestellt oder mittels eines solchen Materials beschichtet ist. Die Verbindung zur Stromquelle oder Steuereinheit erfolgt über einzelne Kontaktstellen.

In einer bevorzugten Ausführungsform wird die Vorrichtung zum Austausch von Wärme in einer Klimaanlage eines Kraftfahrzeuges eingesetzt, um eine Erwärmung der Innenraumluft des Kraftfahrzeuges zu ermöglichen. Hierbei wird durch die erfindungsgemäße Vorrichtung Luft, die in den Innenraum des Fahrzeuges geleitet wird, beheizt. Die Klimaanlage weist überdies vorzugsweise einen Kompressor, Kondensator, Trockner, Sammler, ein Expansionsventil und einen Verdampfer auf.

In einer weiteren bevorzugten Ausführungsform kann die Vorrichtung vorzugsweise in den Strömungskanal des Lüftungssystems einer Klimaanlage eingebracht werden, wobei neben einem einflutigen Strömungskanal insbesondere auch mehrflutige Strömungskanäle verwendet werden können. Hierbei können in einer Weiterbildung der erfindungsgemäßen Vorrichtung die unterschiedlichen Luftströme des mehrflutigen Strömungskanals auf unterschiedliche und unabhängige Art und Weise beheizt werden.

Eine erfindungsgemäße Vorrichtung zum Austausch von Wärme kann zum Beheizen von in den Innenraum eines Kraftfahrzeuges geleiteter Luft verwendet werden. Die Vorrichtung kann hierbei zusätzlich zu einem üblicherweise verwendeten Wärmetauscher in einem Kraftfahrzeug eingesetzt werden und ist dabei vorzugsweise so lange in Betrieb, bis die vom Heiz- und Kühlkreislauf eines Kraftfahrzeuges zur Verfügung stehende Wärme des Verbrennungsmotors ausreicht, um eine ausreichende Erwärmung der in den Fahrzeuginnenraum geführten Luft zu erreichen.

Eine weitere Anwendung findet die erfindungsgemäße Vorrichtung in Kraftfahrzeugen mit niedrigem Kraftstoffverbrauch deren Motor so wenig Verbrennungswärme produziert, dass nicht genügend Wärmeenergie zum ausreichenden Erwärmen des Innenraums vorhanden ist.

Es besteht überdies die Möglichkeit, die erfindungsgemäße Vorrichtung in einer beliebigen Heiz- bzw. Kühleinrichtung allein oder zusätzlich zu anderen Einrichtungen zum Austauschen von Wärme zu verwenden.

Die Erfindung wird nachfolgend in Ausführungsbeispielen anhand der zugehörigen Zeichnungen näher erläutert.

Es zeigen:
- Fig. 1: eine schematische Darstellung einer Vorrichtung zum Austausch von Wärme gemäß dem Stand der Technik;
- Fig. 2a: eine schematische Darstellung einer Wärmetauscherbaugruppe mit einer Aufnahmeeinrichtung gemäß der vorliegenden Erfindung;
- Fig. 2b: eine schematische Seitenansicht einer Wärmetauscherbaugruppe gemäß der vorliegenden Erfindung;
- Fig. 2c: eine perspektivische Darstellung einer Wärmetauscherbaugruppe mit einer Aufnahmeeinrichtung gemäß der vorliegenden Erfindung;
- Fig. 3a: eine schematische Darstellung einer weiteren Ausführungsform einer Wärmetauscherbaugruppe gemäß der vorliegenden Erfindung;
- Fig. 3b: eine Draufsicht der schematisierten Darstellung aus Fig. 3a;
- Fig. 3c: eine Seitenansicht der Darstellung einer Wärmetauscherbaugruppe aus Fig. 3a;
- Fig. 3d: eine perspektivische Darstellung der Wärmetauscherbaugruppe aus Fig. 3a.

Die nachfolgend dargestellten Ausführungsbeispiele betreffen bevorzugte Ausführungsformen der Vorrichtung zum Austausch von Wärme, insbesondere für ein Kraftfahrzeug, gemäß der vorliegenden Erfindung.

Fig. 1 zeigt eine schematische Darstellung eines Wärmetauschers gemäß dem Stand der Technik, dessen Heizelemente 1 zwischen Kontaktblechen 2 und hieran anschließenden Kühlrippen 3 angeordnet sind. Ferner zeigt die Figur die Anordnung mehrerer Heizelemente in einen Einbaurahmen 4, in welchem die Kühlrippen 3, Kontaktbleche 2 und Heizelemente mittels einer Feder 5 innerhalb des Rahmens verspannt werden.

Fig. 2a zeigt eine schematische Darstellung einer Wärmetauscherbaugruppe 21, die in einer Aufnahmeeinrichtung 22, 25 angeordnet ist und eine besondere bevorzugte Ausführungsform der vorliegenden Erfindung darstellt. Die Seitenansicht der Wärmetauscherbaugruppe ist gemäß der vorliegenden Erfindung im Strömungskanal eines Lüftungssystems für Kraftfahrzeuge so angeordnet, daß die von der Wärmetauscherbaugruppe aufgespannte Ebene im wesentlichen senkrecht zur Strömungsrichtung des zu erwärmenden Mediums angeordnet ist.

Die Wärmetauscherbaugruppe selbst ist aus vier gemäß dem vorliegenden Ausführungsbeispiel vertikal angeordneten Reihen von elektrischen Heizelementen 23 aufgebaut, die wenigstens an einem Kontaktpunkt 24, 24', 24", 24"' mit den horizontal verlaufenden Klemmleisten 25 der Aufnahmeeinrichtung verbunden sind. Die einzelnen Reihen von Heizelementen sind gemäß dem vorliegendem Ausführungsbeispiel jeweils auf einem Gitter 26, 26', 26", 26"' und einem weiteren Gitter 27 angeordnet. Die Gitter 26, 26', 26", 26"' verbindet die Heizelemente auf einer Seite bandartig miteinander. Das auf der gegenüberliegenden Seite des Heizelementes angeordnete Gitter 27 ist mit dem Rahmen 28 der Aufnahmeeinrichtung elektrisch leitend verbunden und schließt über die Kontaktstelle 31 den Stromkreis zwischen einer Spannungsquelle (nicht dargestellt) und den Heizelementen 23.

Gemäß der vorliegenden Ausführungsform ist die äußere Aufnahmeeinrichtung im wesentlichen in zwei Rahmenelemente 25, 28 unterteilt, wobei das erste Rahmenelement 28 im wesentlichen U-förmig gestaltet ist und aus einem leitenden Material hergestellt ist. Die Aufnahmeeinrichtung wird wenigstens in eine Richtung durch das Rahmenelement 25 abgegrenzt, an welchem beispielsweise die Kontaktleiste und die Kontaktstellen 24, 24', 24", 24'" für die einzelnen Heizelementreihen 26, 26', 26", 26"' angeordnet sind.

Fig. 2b zeigt die Seitenansicht der Wärmetauscherbaugruppe mit einer Aufnahmeeinrichtung aus Fig. 2a, wobei neben den Kontaktstellen 31 und der Zuleitung 29 im wesentlichen das Rahmenelement 28 zu erkennen ist, welches aufgrund der gewählten Ausführungsform und dem Einsatz eines Gitters eine geringe Bautiefe aufweist. Gemäß der vorliegenden Erfindung beträgt die Bautiefe b 1 bis 15 mm, bevorzugt 2 bis 10 mm und besonders zwischen 3 bis 8 mm.

Gemäß dem vorliegenden Beispiel ist die Wärmetauscherbaugruppe in einem Strömungskanal derart angeordnet, daß, wie durch den Pfeil 30 symbolisiert, die Hauptströmungsrichtung des durchströmenden Mediums senkrecht durch die Ebene des Wärmetauschers hindurch verläuft.

Fig. 2c zeigt eine perspektivische Darstellung der Wärmetauscherbaugruppe gemäß Fig. 2a. Gemäß dieser Ausführungsform sind die Heizelemente 23, das Gitter 26, 26', 26", 26'" und 27 und die Aufnahmeeinrichtung 22 im wesentlichen in einer Ebene angeordnet, die in ihrer Tiefe im wesentlichen durch die Bautiefe der Aufnahmeeinrichtung 22 bestimmt wird. Die Verbindung der Heizelementreihen, der Kontaktleiste 25 und der Aufnahmeeinrichtung erfolgt gemäß der vorliegenden Ausführungsform mittels einer Schraubverbindung oder anderer geeigneter Befestigungsmittel.

Die leitende Verbindung der Heizelemente mit den Gittern 26, 26', 26", 26"' und 27 erfolgt gemäß dem vorliegenden Ausführungsbeispiel durch ein Verkleben der Bauelemente miteinander. Bevorzugt wird hierzu ein Silikonkleber verwendet, der es ermöglicht, einerseits den durch die Oberflächen der Bauelemente hervorgerufenen Kontakt zu fixieren und andererseits die Leitung von thermischer und elektrischer Energie zu ermöglichen.

Fig. 3a zeigt eine weitere Ausführungsform einer Wärmetauscherbaugruppe mit einer Aufnahmeeinrichtung, welche ebenfalls aus den Grundelementen eines ersten Aufnahmerahmens 48, bestehet aus drei Einzelelementen 45', 48, 48', der im wesentlichen U-förmig ausgeführt ist, und einer weiteren Rahmeneinheit 45, welche als Kontaktleiste für die Kontaktstellen der Heizelementreihen 44, 44', 44", 44"' ausgeführt ist. Entsprechend dem vorher beschriebenen Ausführungsbeispiel sind auch die in Fig. 3a dargestellte Heizelemente in einzelne Reihen untergliedert, welche zwischen zwei Gittern 46, 46', 46", 46"' und 47 angeordnet sind. Die Gitter 46, 46', 46", 46"' verbindet die Heizelemente mit der Kontaktstelle, welche an der Kontaktleiste angeordnet ist und sich im wesentlichen bandförmig vom unteren Bereich der Wärmetauscherbaugruppe zur Kontaktleiste hin erstreckt. Diesem gegenüber ist ein flächig ausgedehntes Gitter 47 angeordnet, welches, wie zuvor beschrieben, die Heizelemente mit dem U-förmig gestalteten Rahmenelement der Aufnahmeeinrichtung verbindet. An dem Gitter 47 sind die einzelnen Reihen der Heizelemente, welche in Gruppen getrennt an der Kontaktleiste 45 befestigt sind, über den die Kontaktstelle 51 mit einer Stromquelle (nicht dargestellt) verbunden.

Gemäß der Ausführungsform aus Fig. 3a sind die Heizelemente nicht senkrecht zur Hauptströmungsrichtung der Luft angeordnet, sondern in einem vorgegebenen Winkel bezüglich der selben angeordnet.

Wie aus Fig. 3c zu erkennen ist, ergibt sich dieser Winkel α aus der Hauptströmungsrichtung des Mediums 50 und der durch das Heizelement aufgespannt Ebene. Der Winkel liegt gemäß der vorliegenden Ausführungsform zwischen 15 und 90 Grad, bevorzugt zwischen 25 und 75 Grad und besonders bevorzugt zwischen 35 und 50 Grad.

Durch diese Anordnung wird im Vergleich zu der von Ihnen dargestellten Ausführungsform der Strömungswiderstand der Heizeinrichtung für das zu erwärmende Medium reduziert.

Die Darstellung 3c zeigt ferner die Kontaktstellen für die Heizelemente 44, 44', 44", 44'" mit dem Rahmen der Aufnahmeeinrichtung, wobei gemäß der vorliegenden Ausführungsform insbesondere eine stromleitende Verbindung zwischen den Rahmenelementen und der Stromquelle durch eine Schraubverbindung erreicht wird.

In der vorliegende Ausführungsform ist die Kontaktsleiste 45 in der Art gestaltet, daß die einzelnen Heizreihen gemeinsam über den Anschluß 49 und 52 mit der Stromquelle verbunden sind. In die elektrische Trennung der Kontaktleiste 45 mit den Rahmenschenkel 48 und 48' erfolgt durch ein elektrisch isolierendes Medium, welches beispielsweise zwischen den Flächen der Rahmenschenkel angeordnet ist.

Fig. 3b zeigt die Seitenansicht der Wärmetauscherbaugruppe aus der Fig. 3a, wobei neben den elektrischen Leitungen 49 und der Kontaktstelle 44, das Rahmenelement 48 und Teile des Wärmetauschergitters 46 zu erkennen sind.

Fig. 3d zeigt die perspektivische Darstellung einer Wärmetauscherbaugruppe, deren Heizelemente in dem vorgegebenen Winkel in Bezug auf die Strömungsrichtung der Luft angeordnet sind. Die beiden Rahmenelemente 45, 45' der Aufnahmeeinrichtung sind dem jeweils vorgegebenen Winkel der Heizelemente angepaßt und zeigen eine annäherungsweise wellenförmige Grundstruktur, die Abschnittsweise senkrecht zur Hauptströmungsrichtung angeordnet ist. Die Verbindung der Rahmenelemente erfolgt gemäß dem vorliegenden Ausführungsbeispiel mittels Schraubverbindung, wobei die Kontaktleiste 45 so gestaltet ist, daß kein elektrischer Strom zwischen dem Rahmenelement 45 und den Rahmenelementen 41, 44 geleitet wird.

Dies kann beispielsweise durch die Ausführung in einem nicht leitenden Material oder mittels einer nicht leitenden Oberflächenbeschichtung des Rahmenelementes erfolgen.

Gemäß dem vorliegenden Ausführungsbeispiel sind die Heizelemente, die zwischen dem bandartigen Gitter 46 und dem Gitter 47 angeordnet sind, durch den Einsatz eines Silikonklebers so verbunden, daß die Leitung von elektrischer und thermischer Energie zwischen den angrenzenden Oberflächen des Heizelements und des Kühlgitters in einem vorgegebenen Umfang erfolgt.

## Patentansprüche

1. Vorrichtung zum Austausch von Wärme, insbesondere für ein Kraftfahrzeug mit wenigstens einer Wärmetauscherbaugruppe (21), wobei diese Wärmetauscherbaugruppe wenigstens eine erste Komponente (23) aufweist, welche mit einer elektrischen Stromquelle verbunden ist und deren Temperatur sich in Abhängigkeit eines durch die Komponente fließenden elektrischen Stromes ändert, und wenigstens einer zweiten Komponente (26; 27) zum Austausch von Wärme mit dem die Wärmetauscherbaugruppe umströmenden Medium aufweist, und wobei die Wärmetauscherbaugruppe in einer Aufnahmeeinrichtung angeordnet ist, wobei sich wenigstens die erste und eine zweite Komponente der Wärmetauscherbaugruppe berühren und die Berührung der Komponenten den Austausch von thermischer und/oder elektrischer Energie begünstigt, **dadurch gekennzeichnet, dass** die zweite Komponente (26, 27) der Wärmetauscherbaugruppe ein Gitter ist.

2. Vorrichtung nach Anspruch 1, **dadurch gekennzeichnet, dass** Gitter aus metallischen und/oder synthetischen Materialen hergestellt wird.

3. Vorrichtung zum Austausch von Wärme, gemäss wenigstens einem der vorstehenden Ansprüche, **dadurch gekennzeichnet, dass** eine dritte Komponente vorgesehen ist, welche wenigsten zwei Komponenten der Wärmetauscherbaugruppe in der Art miteinander verbindet, das sowohl eine vorgegebene Position der Komponenten zueinander bestimmt wird, als auch eine Übertragung von elektrischer und/oder thermischer Energie in einem vorgegebenen Umfang erreicht wird.

4. Vorrichtung zum Austausch von Wärme, gemäss wenigstens einem der vorstehenden Ansprüche, **dadurch gekennzeichnet, dass** die dritte Komponente ein Verbindungselement, insbesondere ein Klebstoff, eine Schweißnaht oder eine Lötstelle ist.

5. Vorrichtung zum Austausch von Wärme, gemäss wenigstens einem der vorstehenden Ansprüche, **dadurch gekennzeichnet, dass** die dritte Komponente ein mechanisches Befestigungselement, insbesondere ein reib- und/oder formschlüssiges Verbindungselement ist.

6. Vorrichtung zum Austausch von Wärme, gemäss wenigstens einem der vorstehenden Ansprüche, **dadurch gekennzeichnet, dass** die erste Komponente der Wärmetauscherbaugruppe (23) in bezug auf die Hauptströmungsrichtung des umströmenden Mediums mit einem vorgegebenen Winkel (α) angeordnet ist.

7. Vorrichtung zum Austausch von Wärme, gemäss wenigstens einem der vorstehenden Ansprüche, **dadurch gekennzeichnet, dass** die Ausrichtung der ersten Komponente (23) in bezug auf das umströmende Medium insbesondere in Abhängigkeit von der vorgegebenen Wärmeübertragung und/oder des Druckabfalls des umströmenden Mediums festgelegt wird.

8. Vorrichtung zum Austausch von Wärme, gemäss wenigstens einem der vorstehenden Ansprüche, **dadurch gekennzeichnet, dass** die erste Komponente der Wärmetauscherbaugruppe (23) ein Heizelement mit einem positivem Temperaturkoeffizienten (PTC-Heizelement) ist.

9. Vorrichtung zum Austausch von Wärme, gemäss wenigstens einem der vorstehenden Ansprüche, **dadurch gekennzeichnet, dass** die zweite Komponente (26, 27) dazu dient, eine elektrische Verbindung zwischen der ersten Komponente und einer Spannungsquelle bereit zu stellen.

10. Vorrichtung zum Austausch von Wärme, gemäss wenigstens einem der vorstehenden Ansprüche, **dadurch gekennzeichnet, dass** die erste Komponente der Wärmetauscherbaugruppe (23) zwischen zwei einander gegenüberliegenden zweiten Komponenten (26, 26', 26", 26"', 27) angeordnet ist.

11. Vorrichtung zum Austausch von Wärme, gemäss wenigstens einem der vorstehenden Ansprüche, **dadurch gekennzeichnet, dass** das sie Anordnung der Komponenten zueinander so gewählt wird, das die elektrische Verbindung zwischen der ersten Komponente und der Spannungsquelle mit einer möglichst geringen Zahl von Kontaktstellen (24, 31) erfolgt.

12. Vorrichtung zum Austausch von Wärme, gemäss wenigstens einem der vorstehenden Ansprüche, **dadurch gekennzeichnet, dass** die Wärmetauscherbaugruppe eine rahmenförmige Aufnahmeeinrichtung aufweist, die wenigstens zwei seitliche Rahmenschenkel (48, 48') und wenigstens einen oberen und einen unteren Rahmenschenkel (45, 45'), die in einem vorgegebenen Winkel zueinander angeordnet sind, aufweist, innerhalb der hiervon aufgespannten Fläche die Wärmetauscherbaugruppen gehalten werden.

13. Vorrichtung zum Austausch von Wärme, gemäss wenigstens einem der vorstehenden Ansprüche, **dadurch gekennzeichnet, dass** wenigstens zwischen einem Rahmenschenkel (45, 45', 48, 48') und einer zweiten Komponente (43, 46) ein elektrisch leitender Kontakt besteht.

14. Vorrichtung zum Austausch von Wärme, gemäss wenigstens einem der vorstehenden Ansprüche, **dadurch gekennzeichnet, dass** das wenigstens ein Rahmenschenkel keine elektrische Energie leitet.

15. Vorrichtung zum Austausch von Wärme nach zumindest einem der vorherigen Ansprüche, wobei die zweite Komponente in eine Vielzahl von unabhängigen Heizungszonen teilbar ist, vorteilhaft in zwei, drei, vier, fünf, sechs oder mehr Zonen teilbar ist.

16. Vorrichtung zum Austausch von Wärme nach zumindest einem der vorherigen Ansprüche, wobei die zweite Komponente in unabhängig steuerbare Anteile aufteilbar ist, die jeweils stufenlos oder mehrstufig regelbar oder steuerbar sind.

17. Einrichtung zum Heizen von Luft, insbesondere für Kraftfahrzeuge, mit Luftströmungswegen, Luftströmungssteuerelementen und wenigstens einer Luftfördereinrichtung und einem Gehäuse, welches zur Aufnahme wenigstens einer Vorrichtung zum Austausch von Wärme, gemäss wenigstens einem der vorstehenden Ansprüche vorbereitet ist oder innerhalb dessen eine solche Vorrichtung zum Austausch von Wärme angeordnet ist.

## Claims

1. Device for the exchange of heat, in particular for a motor vehicle, with at least one heat exchanger assembly (21), said heat exchanger assembly comprising at least one first component (23) connected to a power source, the temperature of which varies in dependence on an electric current flowing through the component, and at least one second component (26; 27) for the exchange of heat with the medium flowing around the heat exchanger assembly, and the heat exchanger assembly being located in a mounting, wherein at least the first and the second component of the heat exchanger assembly are in contact with one another and the contact of said components promotes the exchange of thermal and/or electric energy, **characterised in that** the second component (26, 27) of the heat exchanger assembly is a grid.

2. Device according to claim 1, **characterised in that** the grid is produced from metallic and/or synthetic materials.

3. Device for the exchange of heat according to one or more of the preceding claims, **characterised in that** a third component is provided, which so joins at least two components of the heat exchanger assembly to one another that a preset relative position of the components is determined on the one hand and electric and/or thermal energy is transmitted to a preset extent on the other hand.

4. Device for the exchange of heat according to one or more of the preceding claims, **characterised in that** the third component is a joining element, in particular an adhesive, a weld or a soldering spot.

5. Device for the exchange of heat according to one or more of the preceding claims, **characterised in that** the third component is a mechanical fastener, in particular a frictional or positive-locking fastener.

6. Device for the exchange of heat according to one or more of the preceding claims, **characterised in that** the first component of the heat exchanger assembly (23) is aligned at a preset angle (α) relative to the main flow direction of the flowing medium.

7. Device for the exchange of heat according to one or more of the preceding claims, **characterised in that** the alignment of the first component (23) relative to the flowing medium is in particular determined in dependence on the preset heat transfer and/or on the pressure drop of the flowing medium.

8. Device for the exchange of heat according to one or more of the preceding claims, **characterised in that** the first component of the heat exchanger assembly (23) is a heating element with a positive temperature coefficient (PTC heating element).

9. Device for the exchange of heat according to one or more of the preceding claims, **characterised in that** the second component (26, 27) is used to provide an electric connection between the first component and a voltage source.

10. Device for the exchange of heat according to one or more of the preceding claims, **characterised in that** the first component of the heat exchanger assembly (23) is located between two second components (26, 26', 26", 26"', 27) arranged opposite one another.

11. Device for the exchange of heat according to one or more of the preceding claims, **characterised in that** the components are so arranged relative to one another that the electric connection between the first component and the voltage source is based on a minimum of contact points (24, 31).

12. Device for the exchange of heat according to one or more of the preceding claims, **characterised in that** the heat exchanger assembly has a frame-shaped mounting with at least two lateral frame legs (48, 48') and at least one upper and one lower frame leg (45, 45') arranged at a preset angle relative to one another, the heat exchanger assemblies being held within the area defined by said mounting.

13. Device for the exchange of heat according to one or more of the preceding claims, **characterised in that** there is an electrically conductive contact between at least one frame leg (45, 45', 48, 48') and a second component (43, 46).

14. Device for the exchange of heat according to one or more of the preceding claims, **characterised in that** at least one frame leg does not conduct electric energy.

15. Device for the exchange of heat according to one or more of the preceding claims, wherein the second component can be divided into a plurality of independent heating zones, preferably into two, three, four, five, six or more zones.

16. Device for the exchange of heat according to one or more of the preceding claims, wherein the second component can be divided into independently driven components, each of which can be subjected to infinitely variable or multi-stage control.

17. Device for heating air, in particular for motor vehicles, with air flow paths, air flow control elements and at least one air delivery device and a housing which is designed for accommodating at least one device for the exchange of heat according to one or more of the preceding claims or within which such a device for the exchange of heat is located.

## Revendications

1. Dispositif pour l'échange de chaleur, en particulier pour un véhicule automobile, comprenant au moins un ensemble (21) formant l'échangeur de chaleur, où cet ensemble formant l'échangeur de chaleur présente au moins un premier composant (23) qui est relié à une source de courant électrique et dont la température se modifie en fonction d'un courant électrique traversant le composant, et au moins un deuxième composant (26 ; 27) pour l'échange de chaleur avec le milieu entourant l'ensemble formant l'échangeur de chaleur et où l'ensemble formant l'échangeur de chaleur est disposé dans un dispositif de logement où au moins le premier composant et un deuxième composant de l'ensemble formant l'échangeur de chaleur sont au contact l'un de l'autre, et le contact entre les composants favorise l'échange d'énergie thermique et/ou électrique,
**caractérisé en ce que** le deuxième composant (26, 27) de l'ensemble formant l'échangeur de chaleur est une grille.

2. Dispositif selon la revendication 1, **caractérisé en ce que** la grille est fabriquée dans des matériaux métalliques et/ou synthétiques.

3. Dispositif pour l'échange de chaleur selon au moins l'une des deux revendications précédentes, **caractérisé en ce qu'**il est prévu un troisième composant qui relie, l'un à l'autre, au moins deux composants de l'ensemble formant l'échangeur de chaleur, de manière telle que l'on puisse à la fois définir une position prédéterminée des composants, les uns par rapport aux autres, et obtenir, suivant une importance prédéterminée, un transfert d'énergie électrique et/ou thermique.

4. Dispositif pour l'échange de chaleur selon au moins l'une quelconque des revendications précédentes, **caractérisé en ce que** le troisième composant est un élément d'assemblage, en particulier une colle, un cordon de soudure ou un point de brasage.

5. Dispositif pour l'échange de chaleur selon au moins l'une quelconque des revendications précédentes, **caractérisé en ce que** le troisième composant est un élément de fixation mécanique, en particulier un élément d'assemblage par frottement et/ou par sûreté de forme.

6. Dispositif pour l'échange de chaleur selon au moins l'une quelconque des revendications précédentes, **caractérisé en ce que** le premier composant de l'ensemble (23) formant l'échangeur de chaleur est disposé en formant un angle prédéterminé (α) par rapport à la direction principale d'écoulement du milieu environnant.

7. Dispositif pour l'échange de chaleur selon au moins l'une quelconque des revendications précédentes, **caractérisé en ce que** l'orientation du premier composant (23), par rapport au milieu environnant, est déterminée en particulier en fonction du transfert de chaleur prédéterminé et/ou de la chute de pression du milieu environnant.

8. Dispositif pour l'échange de chaleur selon au moins l'une quelconque des revendications précédentes, **caractérisé en ce que** le premier composant de l'ensemble (23) formant l'échangeur de chaleur est un élément chauffant ayant un coefficient de température positif (élément chauffant CTP).

9. Dispositif pour l'échange de chaleur selon au moins l'une quelconque des revendications précédentes, **caractérisé en ce que** le deuxième composant (26, 27) sert à réaliser une connexion électrique entre le premier composant et une source de tension.

10. Dispositif pour l'échange de chaleur selon au moins l'une quelconque des revendications précédentes, **caractérisé en ce que** le premier composant de l'ensemble (23) formant l'échangeur de chaleur est disposé entre des deuxièmes composants (26, 26', 26", 26"', 27) placés les uns en face des autres par groupes de deux.

11. Dispositif pour l'échange de chaleur selon au moins l'une quelconque des revendications précédentes, **caractérisé en ce que** l'agencement des composants, les uns par rapport autres, est choisi de manière telle, que la connexion électrique est réalisée entre le premier composant et la source de tension en ayant un nombre de points de contact (24, 31) le plus faible possible.

12. Dispositif pour l'échange de chaleur selon au moins l'une quelconque des revendications précédentes, **caractérisé en ce que** l'ensemble formant l'échangeur de chaleur présente un dispositif de logement en forme de cadre qui présente au moins deux côtés latéraux (48, 48') et au moins un côté de cadre supérieur et inférieur (45, 45') qui sont disposés en formant, l'un par rapport à l'autre, un angle prédéterminé, les ensembles formant l'échangeur de chaleur étant maintenus par la surface développée par les côtés du cadre.

13. Dispositif pour l'échange de chaleur selon au moins l'une quelconque des revendications précédentes, **caractérisé en ce qu'**un contact électriquement conducteur est créé au moins entre un côté du cadre (45, 45', 48, 48') et un deuxième composant (43, 46).

14. Dispositif pour l'échange de chaleur selon au moins l'une quelconque des revendications précédentes, **caractérisé en ce qu'**au moins un côté du cadre n'est conducteur d'aucune énergie électrique.

15. Dispositif pour l'échange de chaleur selon au moins l'une quelconque des revendications précédentes, où le deuxième composant peut être divisé en une multiplicité de zones de chauffage indépendantes, de façon avantageuse en deux, trois, quatre, cinq, six zones ou plus.

16. Dispositif pour l'échange de chaleur selon au moins l'une quelconque des revendications précédentes, où le deuxième composant peut être divisé en sections contrôlables de façon indépendante, sections qui sont à chaque fois réglables ou contrôlables selon un processus à action progressive ou à plusieurs étages.

17. Dispositif pour le chauffage de l'air, en particulier pour des véhicules automobiles, comprenant des trajectoires d'écoulement d'air, des éléments de commande de l'écoulement d'air et au moins un dispositif d'alimentation en air, et un carter qui est conçu pour le logement d'au moins un dispositif pour l'échange de chaleur selon au moins l'une quelconque des revendications précédentes ou à l'intérieur duquel est disposé un tel dispositif pour l'échange de chaleur.
